# EUROPÄISCHE PATENTSCHRIFT

(11) **EP 2 006 090 B1**
(45) Veröffentlichungstag und Bekanntmachung des Hinweises auf die Patenterteilung: **02.05.2012**
(21) Anmeldenummer: 08010659.4
(22) Anmeldetag: 12.06.2008
(51) Int. Cl.: B41C 1/02

(54) **Verfahren und Vorrichtung zur Bebilderung einer Tiefdruckform**
Method and device for imaging a gravure printing form
Procédé et dispositif pour former des images sur des plaques d'impression en creux

(30) Priorität: 20.06.2007 DE 102007028838; 21.06.2007 DE 102007029099
(43) Veröffentlichungstag der Anmeldung: 24.12.2008
(73) Patentinhaber: HELL Gravure Systems GmbH & Co. KG, 24148 Kiel (DE)
(72) Erfinder: Bruns, Sven, 24161 Altenholz (DE); Scheffler, Andreas, 24161 Altenholz (DE)

(56) Entgegenhaltungen:
- EP-A- 1 568 490
- DE-C1- 4 338 337
- DE-U1-202006 019 713

## Beschreibung

Die Erfindung betrifft ein Verfahren zur Bebilderung von Tiefdruckformen gemäß dem Oberbegriff des Anspruchs 1, sowie eine Vorrichtung zur Bebilderung einer Tiefdruckform gemäß Anspruch 12.

Aus der EP 1 568 490 A1 ist ein Verfahren zur direkten Gravur von Näpfchen zur Aufnahme von Druckfarbe für den Tiefdruck bekannt, bei dem Näpfchen unterschiedlichen Ausmaßes in die Tiefdruckform graviert werden. Die Näpfchen werden dort aus einer vorbestimmten Anzahl von gravierten Bildpunkten gebildet. Die zur Bebilderung der Tiefdruckform vorgesehenen Bilddaten werden parkettartig in einem lückenlosen Muster aus Bildkacheln zusammengesetzt, die jeweils einer Rastermasche entsprechen. Die Rastermaschen oder Bildkacheln umfassen Bildrand-Rastermaschen oder Bildkacheln, die im Unterschied zu inneren Rastermaschen oder Bildkacheln jeweils ein nur teilweise ausgebildetes Näpfchen enthalten. Dadurch weisen jedoch einige Näpfchen in den Bildrand-Rastermaschen oder Bildkacheln sehr geringe Näpfchenvolumina auf.

Allerdings geben Näpfchen in einer Tiefdruckform, ab einem bestimmten Mindestvolumen oder kleiner, die von ihnen aufgenommene Farbe nicht zuverlässig und / oder vollständig an den Bedruckstoff wieder ab. Dies hängt einerseits beispielsweise von dem Näpfchenvolumen, andererseits aber zum Beispiel auch von der Konsistenz der Farbe, insbesondere ihrer Viskosität, ab. Hierdurch kann es zu einem fehlerhaften Ausdruck kommen, der in Tonwertverläufen auffällig und unerwünscht ist, aber auch in Randkonturen eines Bildes, da eine solche Kontur dann beispielsweise ausgefranst erscheinen könnte. Dies gilt insbesondere gleichermaßen beim Publikationsdruck wie beim Verpackungsdruck.

Aus der DE 43 38 337 C1 ist ein Verfahren der eingangs genannten Art zur Lasergravur bekannt, bei dem Bilddaten parkettartig in einem lückenlosen Rasternetz oder Muster aus Rastermaschen so angeordnet werden, dass die Gravierpunkte oder Näpfchen mit ihren Zentren auf den Schnittpunkten des Rasternetzes liegen. Da die einzelnen Gravierpunkte nur vom Rastemetz vorherbestimmte Positionen einnehmen können, hat bei der Darstellung einer ungeradlinigen Kontur jede schräg verlaufende Kontur einen unruhig und gezackt verlaufenden Rand. Dies lässt sich durch zusätzliche, in Gravierrichtung vor- oder nacheilende Laserimpulse vermeiden, wodurch die Gravierpunkte oder Näpfchen mindestens teilweise in Gravierrichtung aus den Schnittpunkten des Rasternetzes heraus verschoben werden. Die vor- oder nacheilenden Laserimpulse können einen unterschiedlichen Energieinhalt besitzen, so dass die Gravierpunkte oder Näpfchen auch kleiner als die Gravierpunkte oder Näpfchen im Inneren der Kontur sein können. Weiter kann die Dauer eines zur Glättung des Bodens eines Gravurpunkts oder Näpfchens dienenden letzten Laserimpulses verlängert werden, um einen Durchstich zum nächst folgenden Gravierpunkt oder Näpfchen herzustellen, ohne dass dabei die seitlichen Trennstege beeinträchtigt werden, welche als Stützpunkte für die Farbrakel benötigt werden. Die Durchstiche verlaufen jedoch nur in einer Richtung.

Der Erfindung liegt die Aufgabe zugrunde, die Bebilderung einer Tiefdruckform zu verbessern. Dabei soll vorzugsweise eine Bebilderungsdatenverarbeitung erleichtert und / oder automatisiert werden und / oder die Tiefdruckform in ihrem Ausdruckverhalten verbessert werden und / oder eine verbesserte Konturenschärfe des ausgedruckten Druckbildes erzielt werden, indem zur Verbesserung der Randkonturen beitragende Näpfchen in Bildrandkacheln selbst bei kleinem Näpfchenvolumen die von ihnen aufgenommene Farbe wieder zuverlässig und vollständig an den Bedruckstoff abgeben.

Diese Aufgabe wird erfindungsgemäß in Verfahrenshinsicht durch die Merkmale des Anspruchs 1 gelöst.

Das auszudruckende Druckbild kann dadurch einfacher, schneller und automatisierter aufgebaut und auch bei Bedarf analysiert werden.

Vorzugsweise ist erfindungsgemäß eine jeweilige Bildkachel so aufgebaut oder gewählt, dass sie ein Näpfchen und / oder Teile von Nachbarnäpfchen enthält. Mit derartigen Bildkacheln kann das Druckbild mit Vorteil vollständig und lückenlos durch eine geeignete Parkettierung datentechnisch erfasst und aufbereitet werden.

Damit auch die nur teilweise ausgebildeten Näpfchen, die beispielsweise zur Verbesserung einer Kontur beitragen, sachgerecht ausgedruckt werden, ist erfindungsgemäß vorgesehen, dass wenigstens ein nur teilweise ausgebildetes Näpfchen mit wenigstens einem benachbarten Näpfchen, das selber auch ein Teilnäpfchen sein könnte, farbleitend verbunden wird, und dass in unterschiedlichen Richtungen farbleitende Verbindungen vorgesehen sind. Auf diese erfindungsgemäße Weise bilden das Näpfchen und das Teilnäpfchen oder zwei oder mehrere Teilnäpfchen zusammen ein größeres, gegebenenfalls bizarrer ausgebildetes Näpfchen oder Näpfchensystem, das die Farbe sachgerecht abgeben kann.

Vorzugsweise werden erfindungsgemäß auch durch Gegebenheiten von Bilddaten durch einen Bildrand abgeschnittene Randnäpfchen als Teilnäpfchen in der Tiefdruckform ausgebildet. Auch dies kann dann dazu führen, dass das teilweise ausgebildete Näpfchen ein durch Gegebenheiten von Bilddaten durch einen Bildrand abgeschnittenes Randnäpfchen ist, welches nur als teilweise ausgebildetes Näpfchen in die Druckform eingebracht wird und selbst Schwierigkeiten bei der Farbabgabe hat. Auch dazu ist erfindungsgemäß bevorzugt vorgesehen, dass eine farbleitende Verbindung mit einem vollständigen Näpfchen hergestellt wird.

Eine bevorzugte Ausführungsform des erfindungsgemäßen Verfahrens sieht vor, dass bei einer durch Gegebenheiten von Bilddaten an einem Bildrand gelegenen Bildrandkachel die randseitigen Teile von Nachbarnäpfchen als Teilnäpfchen ausgebildet werden. Insbesondere könnten erfindungsgemäß zur Vermeidung isolierter Teilnäpfchen nötigenfalls alle randseitigen Teile von Nachbarnäpfchen, also die Teilnäpfchen, die in Nachbarschaft eines Randes liegen, mit einem von der Bildrandkachel vollständig erfassten Näpfchen und / oder mit einem anderen Teilnäpfchen oder auch mit mehreren Näpfchen oder Teilnäpfchen verbunden werden.

Bevorzugt werden erfindungsgemäß einfach im Wesentlichen rechteckige Bildkacheln verwendet. Jede Bildkachel könnte dann zum Beispiel im Wesentlichen den Bereich einer Rastermasche eines Näpfchenbildrasters erfassen. Auch andere polygone Bildkachelformen wären natürlich denkbar, zum Beispiel Wabenformen oder Rautenformen, oder auch eckenlose, zum Beispiel zungenförmige Bildkacheln.

Jede Bildkachel erfasst bzw. umfasst vorzugsweise ein zentrales Näpfchen und, je nach Rasterwinkel, im Wesentlichen etwa in Diagonalrichtungen der Bildkachel bzw. in Richtung des jeweiligen Rasterwinkels zu findende Teile von Nachbarnäpfchen.

Bevorzugt werden Näpfchen und / oder Teilnäpfchen bei Bedarf paarweise verbunden, es könnten aber auch mehr Näpfchen oder Teilnäpfchen miteinander verbunden werden. Insbesondere ist es durch die vorgesehenen Verbindungsoptionen auch möglich Auswahlkriterien für die jeweils bevorzugte Verbindung und / oder je nach Situation vorzusehen, beispielsweise in Form eines Auswahlalgorithmus.

Ob ein Teilnäpfchen oder eine Bildkachel einem Bildrand benachbart sind, könnte erfindungsgemäß vorzugsweise automatisch, datenverarbeitungstechnisch erkannt werden, indem bevorzugt zur Bebilderung der Tiefdruckform vorgesehene Bilddaten durch näpfchenweisen und / oder pixelweisen Umgebungsvergleich auf randseitig eines Bildrandes gelegene Näpfchen oder Teile davon und / oder Bildrandkacheln durchsucht und diese dadurch identifiziert werden. Hierzu könnte die gesamte Umgebung eines Näpfchens, eines Teilnäpfchens und / oder eines Pixel eines Näpfchens oder Teilnäpfchens betrachtet werden. Es können auch Hauptsuchrichtungen vorgegeben werden. Ein solches Verfahren kann auch selbstlernend durchgeführt werden, indem zum Beispiel vorhergehende Suchabfolgen intelligent berücksichtigt werden könnten.

Für eine erfindungsgemäße Tiefdruckform die sich dadurch auszeichnet, dass sie nach dem erfindungsgemäßen Verfahren bebildert ist, so wie für eine erfindungsgemäße Vorrichtung zur Bebilderung einer Tiefdruckform, welche Näpfchen in einer Tiefdruckform ausbildet, die sich dadurch auszeichnet, dass sie eine nach dem erfindungsgemäßen Verfahren arbeitsfähige und / oder für ein solches Verfahren eingerichtete Steuerung, vorzugsweise Programmierung oder Progammierbarkeit, aufweist, wird jeweils auch selbständiger Schutz beansprucht. Insbesondere könnte das erfindungsgemäße Verfahren auch ganz oder teilweise in eine Software inkorporiert sein, mit der die jeweiligen Druckjobbedingungen vorgegeben werden können.

Ein erfindungsgemäßer Randabschnitt eines Bildausschnittes, an dem das erfindungsgemäße Verfahren noch einmal zum Teil erläutert wird, ist in der einzigen Zeichnungsfigur dargestellt. Aus dieser Zeichnung können sich auch weitere erfinderische Merkmale ergeben, jedoch soll die Erfindung in ihrem Umfang nicht auf dieses Ausführungsbeispiel beschränkt sein.

Die Figur zeigt nur schematisch und beispielhaft einen möglichen Ausschnitt aus einem Rasterbild aus Näpfchen. Die Näpfchen sind als Rauten 1, 2a, 2b angedeutet. Jeweils mit einem zentralen Näpfchen 1 in der Mitte sind rechteckige Bildkacheln 3, 4 gebildet worden, deren Grenzen mit gestrichelten Linien 5 angedeutet sind und mit denen das Rasterbild parkettartig erfasst ist.

Zudem ist ein Eckbereich eines Bildrandes mit durchgezogenen Linien 6, 7 in der Zeichnung angedeutet worden.

Durch den Verlauf des Bildrandes 6, 7 sind Näpfchen 2b durchtrennt, von denen ein Teil außerhalb des Bildrandes liegen würde. Von derartigen Näpfchen 2b wird daher in einer Druckform nur derjenige Teil jeweils ausgebildet, vorzugsweise graviert, der innerhalb des Bildes liegt, um die Bildkontur entsprechend des Bildrandverlaufs möglichst scharf zu zeichnen.

Zu jeder Bildkachel gehört, wie bereits erwähnt, hier beispielhaft ein zentrales Näpfchen 1 und jeweils in den Eckbereichen der Bildkachel ein Viertel eines Nachbarnäpfchens.

Die Bildkacheln 3 sind Bildrandkacheln, die an den Bildrand 6, 7 angrenzen und daher auch Teilnäpfchen von Randnäpfchen 2b umfassen. Sie umfassen auch Näpfchen 2a, die zu mehreren Bildkacheln 3, 4 gehören. Bildkacheln 4 sind innere Bildkacheln, die in ihren Eckbereichen nur innere, zu mehreren Bildkacheln gehörende Teilnäpfchen von Näpfchen 2a aufweisen. Diese inneren Näpfchen 2a werden im Zusammenspiel der Bildkacheln 3, 4 vollständig auf der Druckform ausgebildet.

Die Randnäpfchen 2b werden aber nur, wie gesagt, teilweise ausgebildet, soweit sie innerhalb des Bildrandes 6, 7 liegen. Damit entstehen Kleinnäpfchenbereiche, die Schwierigkeiten haben, Farbe an einen Bedruckstoff abzugeben.

Erfindungsgemäß werden daher Bilddaten daraufhin überprüft, welche Bildkacheln Bildrandkacheln 3 sind und somit Randnäpfchen 2b aufweisen. Derartige Randnäpfchen 2b werden dann farbleitend durch zusätzliche Farbkanäle 8 bzw. Näpfchendurchstiche mit dem jeweils zentralen Näpfchen der Bildrandkachel verbunden, um so ein Gesamtnäpfchen zu erzeugen, das insgesamt auch die Farbe aus den Randnäpfchen sachgerecht abgeben kann. Diese Farbkanäle werden also in der Druckform bei deren Bebilderung mit erzeugt, vorzugsweise mit graviert. Dabei reicht gegebenenfalls ein jeweiliger Farbkanal 8 zur Verbindung eines Teilnäpfchens 2b mit einem zentralen Näpfchen 1 aus.

## Patentansprüche

1. Verfahren zur Bebilderung einer Tiefdruckform, bei dem zur Erzielung unterschiedlicher Tonwerte oder Druckdichten Näpfchen unterschiedlichen Ausmaßes in die Tiefdruckform graviert werden, wobei zur Bebilderung der Tiefdruckform vorgesehene Bilddaten parkettartig in einem lückenlosen Muster aus Bildkacheln (3, 4) zusammengesetzt werden, wobei die Bildkacheln (3, 4) an einen Bildrand (6, 7) angrenzende Bildrandkacheln (3) und innere Bildkacheln (4) umfassen, wobei sich die Bildrandkacheln (3) von den inneren Kacheln (4) unterscheiden und wenigstens ein nur teilweise ausgebildetes Näpfchen (2b) enthalten, das mit wenigstens einem benachbarten Näpfchen (1) der Bildrandkacheln (3) farbleitend verbunden ist, **dadurch gekennzeichnet, dass** in unterschiedlichen Richtungen farbleitende Verbindungen (8) zwischen benachbarten Näpfchen (1, 2b) vorgesehen sind.

2. Verfahren nach Anspruch 1, **dadurch gekennzeichnet, dass** das wenigstens eine nur teilweise ausgebildete Näpfchen der Bildrandkacheln (3) ein durch den Bildrand (6, 7) abgeschnittenes Randnäpfchen (2b) ist, das farbleitend mit einem benachbarten zentralen Näpfchen (1) der Bildrandkacheln (3) verbunden ist.

3. Verfahren nach Anspruch 2, **dadurch gekennzeichnet, dass** die benachbarten Näpfchen (1, 2b) durch Farbkanäle oder Näpfchendurchstiche (8) farbleitend verbunden sind.

4. Verfahren nach einem der vorangehenden Ansprüche, **dadurch gekennzeichnet, dass** die inneren Bildkacheln (4) keine farbleitend miteinander verbundenen Näpfchen (1, 2a) enthalten.

5. Verfahren nach Anspruch 1, **dadurch gekennzeichnet, dass** die inneren Bildkacheln (4) ein zentrales Näpfchen (1) und innere, zu mehreren Bildkacheln (3, 4) gehörende Teilnäpfchen (2a) enthalten, die nicht farbleitend mit dem zentralen Näpfchen (1) verbunden sind.

6. Verfahren nach einem der vorangehenden Ansprüche, **dadurch gekennzeichnet, dass** die Bilddaten aus polygonalen Bildkacheln (3, 4) zusammengesetzt werden.

7. Verfahren nach Anspruch 6, **dadurch gekennzeichnet, dass** die Bilddaten aus rechteckigen Bildkacheln (3, 4) zusammengesetzt werden.

8. Verfahren nach einem der vorangehenden Ansprüche, **dadurch gekennzeichnet, dass** jede Bildkachel (3, 4) im Wesentlichen den Bereich einer Rastermasche eines Näpfchenbildrasters erfasst.

9. Verfahren nach Anspruch 7 und 8, **dadurch gekennzeichnet, dass** jede Bildkachel (3, 4) ein zentrales Näpfchen (1) und, je nach Rasterwinkel, im Wesentlichen etwa in Diagonalrichtungen der Bildkachel (3, 4) zu findende Teile von Nachbarnäpfchen (2a, 2b) umfasst.

10. Verfahren nach einem der vorhergehenden Ansprüche, **dadurch gekennzeichnet, dass** die zur Bebilderung der Tiefdruckform vorgesehenen Bilddaten durch näpfchenweisen und / oder pixelweisen Umgebungsvergleich auf an einen Bildrand (6, 7) angrenzende Näpfchen und / oder Bildrandkacheln (3) durchsucht und diese **dadurch** identifiziert werden.

11. Verfahren nach einem der vorangehenden Ansprüche, **dadurch gekennzeichnet, dass** die Bildkacheln (3, 4) mit benachbarten Bildkacheln (3, 4) gemeinsame Grenzen (5) aufweisen.

12. Vorrichtung zur Bebilderung einer Tiefdruckform, welche Näpfchen in eine Tiefdruckform graviert,
**dadurch gekennzeichnet,**
**dass** sie eine nach dem Verfahren nach einem oder mehreren der Ansprüche 1 bis 11 arbeitsfähige und / oder für ein solches Verfahren eingerichtete Steuerung, vorzugsweise Programmierung oder Programmierbarkeit, aufweist.

## Claims

1. Method of imaging a gravure printing forme in which in order to obtain variations in tonal value or print density cells of different size are engraved in the forme, wherein image data provided for the imaging of the forme are assembled parquet-fashion in an uninterrupted pattern of image-tiles (3, 4) comprising "border" tiles (3) adjacent to an image-border (6, 7) and "inner" tiles (4), the border tiles (3) being different from the inner tiles (4) and containing at least one cell (2b) that is only partially formed and is connected for ink-conducting purposes to at least one adjacent cell (1) of the border tiles (3), **characterized in that** ink-conducting connections (8) leading in different directions are provided between adjacent cells (1, 2b).

2. Method according to Claim 1, **characterized in that** the at least one cell of the border tiles (3) that is only partially formed is a border cell (2b) that is cut off by the image-border (6, 7) and has an ink-conducting connection to an adjacent central cell (1) of the border tiles (3).

3. Method according to Claim 2, **characterized in that** the adjacent cells (1, 2b) are connected for ink-conducting purposes by ink channels or through-cuts (8) between cells.

4. Method according to any one of the preceding claims, **characterized in that** the inner tiles (4) contain cells (1, 2a) that have no ink-conducting connections to each other.

5. Method according to Claim 1, **characterized in that** the inner tiles (4) contain one central cell (1) and inner part-cells (2a) that belong to a plurality of tiles (3, 4) and have no ink-conducting connections to the central cell (1).

6. Method according to any one of the preceding claims, **characterized in that** the image data are assembled from polygonal image-tiles (3, 4).

7. Method according to Claim 6, **characterized in that** the image data are assembled from rectangular image-tiles (3, 4).

8. Method according to any one of the preceding claims, **characterized in that** each image-tile (3, 4) essentially comprises the area of one raster element of a cell image raster.

9. Method according to Claims 7 and 8, **characterized in that** each image-tile (3, 4) contains one central cell (1) and, depending on the raster angle, parts of adjacent cells (2a, 2b) essentially located in approximately diagonal directions of the image-tile (3, 4).

10. Method according to any one of the preceding claims, **characterized in that** the image data provided for the imaging of the gravure printing forme are scanned by environmental comparison of cells and/or pixels for cells adjacent to an image-border (6, 7) and/or for border tiles (3), and the latter are thereby identified.

11. Method according to any one of the preceding claims, **characterized in that** the image-tiles (3, 4) have common boundaries (5) with adjacent image-tiles (3, 4).

12. Device for imaging a gravure printing forme that engraves cells into a gravure printing forme,
**characterized in that**
it has a control, preferably programming or programmability, operable by the method according to one or more of Claims 1 to 11 and/or set up for such a method.

## Revendications

1. Procédé d'illustration d'une plaque d'impression en taille douce selon lequel pour réaliser des valeurs de teinte ou des densités d'impression différentes, on grave dans la plaque d'impression des cuvettes de dimensions différentes,
- pour illustrer la plaque d'impression en taille douce, on réunit des données d'image en paquets dans un motif sans intervalle formé de cases d'image (3, 4),
- les cases d'image (3, 4) comprenant des cases de bord d'image (3) adjacentes au bord d'image (6, 7) et des cases d'image intérieures (4),
- les cases de bord d'image (3) diffèrent des cases intérieures (4) et comportent au moins une cuvette (2b) développée que partiellement, reliée en conduction d'encre à au moins une cuvette voisine (1) de la case de bord d'image (3),
procédé **caractérisé en ce que**
des liaisons de conduction d'encre (8) sont prévues entre les cuvettes voisines (1, 2b) dans différentes directions.

2. Procédé selon la revendication 1,
**caractérisé en ce que**
la cuvette des cases de bord d'image (3) qui n'est réalisée que partiellement est une cuvette de bord (2b) coupée par le bord d'image (6, 7) et qui est reliée en conduction d'encre à une cuvette centrale voisine (1) des cases de bord d'image (3).

3. Procédé selon la revendication 2,
**caractérisé en ce que**
les cuvettes voisines (1, 2b) sont reliées en conduction d'encre par des canaux d'encre ou des canaux de passage de cuvette (8).

4. Procédé selon l'une des revendications précédentes,
**caractérisé en ce que**
les cases d'image intérieures (4) ne comportent pas de cuvettes (1, 2a) reliée en conduction d'encre.

5. Procédé selon la revendication 1,
**caractérisé en ce que**
les cases d'image intérieures (4) ont une cuvette centrale (1) et plusieurs cuvettes partielles (2a) intérieures, appartenant à plusieurs cases d'image (3, 4), ces cuvettes partielles n'étant pas reliées en conduction d'encre à la cuvette centrale (1).

6. Procédé selon l'une des revendications précédentes,
**caractérisé en ce que**
les données d'image sont composées de cases d'image, polygonales (3, 4).

7. Procédé selon la revendication 6,
**caractérisé en ce que**
les données d'image sont composées de cases d'image rectangulaires (3, 4).

8. Procédé selon l'une des revendications précédentes,
**caractérisé en ce que**
chaque case d'image (3, 4) comprend pour l'essentiel la zone d'une maille de trame d'une trame d'image à cuvettes.

9. Procédé selon les revendications 7 et 8,
**caractérisé en ce que**
chaque case d'image (3, 4) comporte une cuvette centrale (1) et suivant l'angle de trame, essentiellement des parties de cuvettes voisines (2a, 2b) dans les directions diagonales des cases d'image (3, 4).

10. Procédé selon l'une des revendications précédentes,
**caractérisé en ce que**
les données d'image pour l'illustration de la plaque d'impression en taille douce sont examinées par cuvette et/ou par comparaison de l'environnement de type pixel pour les cuvettes adjacent à un bord d'image (6, 7) et/ou pour les cases de bord d'image (3) et sont ainsi identifiées.

11. Procédé selon l'une quelconque des revendications précédentes,
**caractérisé en ce que**
les cases d'image (3, 4) ont des frontières communes (5) avec les cases d'image voisines (3, 4).

12. Dispositif d'illustration d'une plaque d'impression en taille douce pour graver des cuvettes dans une plaque d'impression en taille douce,
**caractérisé en ce qu'**
elle applique le procédé selon l'une ou plusieurs des revendications 1 à 11 et/ ou comporte une commande appliquant un tel procédé, de préférence par programmation ou travail de programmation.
